# EUROPÄISCHE PATENTSCHRIFT

(11) **EP 2 630 310 B1**
(45) Veröffentlichungstag und Bekanntmachung des Hinweises auf die Patenterteilung: **09.03.2016**
(21) Anmeldenummer: 11773251.1
(22) Anmeldetag: 21.10.2011
(51) Int. Cl.: E04B 2/74

(54) **RAHMENPROFILSYSTEM**
FRAME PROFILE SYSTEM
SYSTÈME PROFILÉ D'UN CADRE

(30) Priorität: 22.10.2010 EP 10188542
(43) Veröffentlichungstag der Anmeldung: 28.08.2013
(73) Patentinhaber: Syma Intercontinental AG, 9533 Kirchberg (CH)
(72) Erfinder: STRÄSSLE, Marcel, CH-9533 Kirchberg (CH); ZÜLLIG, Kurt, CH-9533 Kirchberg (CH)
(74) Vertreter: Frischknecht, Harry Ralph
(86) Internationale Anmeldenummer: PCT/EP2011/068383
(87) Internationale Veröffentlichungsnummer: WO 2012/052530

(56) Entgegenhaltungen:
- CH-A5- 686 966
- DE-U1-202006 015 799
- US-A1- 2007 011 969
- US-A1- 2008 134 610

## Beschreibung

### TECHNISCHES GEBIET

Die vorliegende Erfindung betrifft ein System zur Bereitstellung einer flächigen Struktur, wie einer Wand oder einer Decke, nach dem Oberbegriff von Anspruch 1.

### STAND DER TECHNIK

Aus dem Stand der Technik sind Rahmensysteme zur Bereitstellung von Wänden oder Decken bekannt. Solche System weisen typischerweise einen umlaufenden Rahmen, der aus miteinander verbundenen Rahmenprofilen besteht, und ein Wandelement, das in den Rahmen eingesetzt wird, auf. Das Wandelement wird im eingesetzten Zustand mit dem Rahmenelement verbunden.

Aus der US 2008/0134610 ist ein System bekannt geworden, bei welchem eine starre Platte verschiedenartig mit einem Profil verbunden ist. Weitere Rahmensysteme werden durch die US 2007/0011969 und die DE 20 2006 015 799 gezeigt.

Aus den aus dem Stand der Technik bekannten Systemen ergeht der Nachteil, dass üblicherweise Profile eingesetzt werden, welche sich ausschliesslich für diesen Zweck eignen, da die Profile über entsprechende Verbindungsmittel, wie beispielsweise speziell geformte Profilstege, verfügen. Viele Benutzer, insbesondere im Bereich des Messebaus, möchten aber modular einsetzbare Systeme, welche eine Vielzahl von Anwendungen zulassen.

### DARSTELLUNG DER ERFINDUNG

Ausgehend von diesem Stand der Technik liegt der Erfindung eine Aufgabe zugrunde, ein System zur Bereitstellung einer flächigen Struktur anzugeben, wobei das System die Nachteile des Standes der Technik überwinden soll. Insbesondere soll das System modular für verschiedene Anwendungszwecke einsetzbar sein.

Eine solche Aufgabe wird durch die Merkmale von Anspruch 1 gelöst. Demgemäss dient ein System dient zur Bereitstellung einer flächigen Struktur, wie einer Wand oder einer Decke, umfassend einen aus mehreren Profilelementen zusammengefügten Profilrahmen und ein sich mindestens teilweise über diesen Profilrahmen erstreckendes flexibel ausgebildetes ebenes Flächenelement. Das Flächenelement steht lösbar über einen Formschluss und/oder einen Kraftschluss mit einem Verbindungselement in Verbindung. Das Verbindungselement steht über einen Formschluss und/oder einen Kraftschluss mit dem Profilrahmen lösbar in Verbindung, so dass das Flächenelement über das Verbindungselement indirekt mit dem Profilrahmen in Verbindung steht, und wobei das Verbindungselement separat vom Profilrahmen und dem Flächenelement ausgebildet ist. Das Flächenelement weist eine flexible Struktur mit einem Randbereich auf, und das Verbindungselement stellt einen Zwischenraum bereit, welcher den Randbereich der flexiblen Struktur im wesentlichen kraftschlüssig aufnimmt, so dass die flexible Struktur über dem Profilrahmen aufspannbar ist.

Das Verbindungselement steht vorzugsweise über eine Schnappverbindung mit dem Profilrahmen in Verbindung, wobei das Verbindungselement Schnappelemente umfasst, welche sich von der dem Profilrahmen zugewandten Seite vom Verbindungselement erstrecken. Dadurch kann das Verbindungselement besonders einfach montiert werden.

Das Verbindungselement erstreckt sich im wesentlichen über die gleiche Länge, wie das Profilelement, mit welchem das Verbindungselement in Verbindung steht. Dadurch kann eine gute Verbindung zwischen Profilrahmen bzw. Profilelement und Verbindungselement erreicht werden.

Insbesondere verfügt das Verbindungselement auf der zum Flächenelement zugewandten Seite über ein erstes textiles Verschlusselement, und das Flächenelement verfügt über ein am ersten textilen Verschlusselement haftendes zweites textiles Verschlusselement, so dass das Flächenelement über die textilen Verschlusselemente mit dem Verbindungselement verbindbar ist.

Vorzugsweise ist das Flächenelement randseitig vollständig oder abschnittsweise umlaufend mit einem Randverstärkungselement umgeben, wobei das Randverstärkungselement in den Zwischenraum einführbar und dort kraftschlüssig verklemmbar ist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Schnittdarstellung eines Teiles eines Systems zur Bereitstellung einer flächigen Struktur, wie einer Wand oder einer Decke,;
- Fig. 2: eine Schnittdarstellung eines Teiles eines Systems zur Bereitstellung einer flächigen Struktur, wie einer Wand oder einer Decke, nach einer Ausführungsform;
- Fig. 3: eine Schnittdarstellung des Systems nach Figur 2;
- Fig. 4: eine Schnittdarstellung eines Teils eines Systems nach einer weiteren Ausführungsform;
- Fig. 5: eine weitere Schnittdarstellungen eines Teils eines Systems nach einem weiteren Beispiel;
- Fig. 6a-6e: schematische Darstellungen von Verbindungselementen, welche insbesondere in verschiedenen Ausführungsformen einsetzbar sind;
- Fig. 7: ein weiteres Beispiel des Systems in einer Seitenansicht; und
- Fig. 8a, 8b: ein weiteres Beispiel des Systems, wobei das System hier mit Tablaren ausgerüstet ist.

### BESCHREIBUNG BEVORZUGTER AUSFÜHRUNGSFORMEN

Figur 1 zeigt eine Schnittdarstellung eines Teiles eines Systems zur Bereitstellung einer flächigen Struktur, wie einer Wand oder einer Decke.

Das System umfasst im wesentlichen einen Profilrahmen 1, der aus mehreren Profilelementen 2 zusammensetzbar ist, und ein sich mindestens teilweise über diesen Profilrahmen 1 erstreckendes ebenes Flächenelement 3, sowie ein Verbindungselement 4, welches das Flächenelement 3 mit den Profilelementen 2 und somit mit dem Profilrahmen 1 verbindet. Das Flächenelement 3 kann sowohl starr, also selbsttragend, als auch flexibel ausgebildet sein und erstreckt sich im wesentlichen als Fläche in einer Ebene. Das Verbindungselement 3 ist lösbar über einen Formschluss und/oder einen Kraftschluss mit dem Profilrahmen 1 bzw. mit den Profilelementen 2 verbindbar. Durch diese lösbare Verbindung kann das Verbindungselement 4 bei Bedarf entfernt werden, was vorteilhaft für die Modularität des Systems ist, da dann die Profilelemente anders einsetzbar sind. Das Flächenelement 3 steht wiederum mit dem Verbindungselement 4 in Verbindung und ist, wie in der Figur 1 gezeigt, zwischen dem Profilelement 2 und dem Flächenelement 3 angeordnet. Folglich wird die Verbindung zwischen dem Profilelement 2 und dem Flächenelement 3 durch das Verbindungselement 4 hergestellt.

Der Profilrahmen 1 ist im wesentlichen so ausgebildet, dass dieser mindestens zwei einander gegenüberliegende Profilelemente 2 aufweist. Üblicherweise ist der Profilrahmen 1 aber so ausgebildet, dass dieser eine umlaufende Struktur bereitstellt. Die Profilelemente 2 erstrecken sich dabei entlang einer Längsachse M, welche üblicherweise eine Gerade darstellt oder aber auch gekrümmt ausgebildet sein kann.

Nach der Figur 1 weist das Profilelement 2 eine symmetrische Ausbildung bezüglich einer Ebene E, welche parallel zu einer vorderen Oberfläche 30 des Flächenelementes 3 verläuft. Im Querschnitt gesehen umfasst das Profilelement 2 im wesentlichen einen rechteckigen Hauptkörper 20, der einen Hohlraum 21 einschliesst, ein von diesem Hauptkörper in Richtung Flächenelement 3 abstehender Aufnahmeabschnitt 22 und ein nach aussen hin abstehender Schenkel 23. Alle Elemente 20, 21, 22 und 23 erstrecken sich im wesentlichen entlang der Längsachse M. Da das Profilelement 2 in der vorliegenden Ausführungsform symmetrisch ausgebildet ist, wobei die Symmetrieebene E durch den Hohlraum 21 verläuft, sind hier zwei Aufnahmeabschnitte 22 und zwei Schenkel 23 angeordnet. Wird nun auf beiden Seiten des Profilrahmens s je ein Flächenelement 3 angeordnet, so kann eine Wand mit einer entsprechenden Dicke, die durch den Abstand er Flächenelemente 3 definiert wird, bereitgestellt werden. Es ist aber auch möglich, nur auf einer Seite des Profilrahmens 2 ein Flächenelement 2 anzuordnen.

Die Aufnahmeabschnitte 22 haben im Querschnitt gesehen ein T-förmige Gestalt, wobei zwei Schenkelabschnitte 24 von einem Hauptabschnitt 25, der dem Hauptkörper 20 angeformt ist, seitlich überstehen, so dass die beiden Schenkelabschnitte 24 eine Hinterscheidung 26 begrenzen, in welche das Verbindungselement 4 nach der untenstehenden Beschreibung einhaken kann.

An dieser Stelle ist anzumerken, dass die Ausbildung des Profilelement 2 beliebig sein kann. Bezüglich der Verbindung mit dem Verbindungselement 4 ist es aber wesentlich, dass entsprechende Elemente bereitgestellt werden, über welche eine kraftschlüssige und/oder formschlüssige Verbindung zum Verbindungselement 4 bereitgestellt werden kann.

Im Zusammenhang mit dem abstehenden Schenkel 23 gilt anzumerken, dass dieser im wesentlichen die seitliche Begrenzung des Systems bereitstellt. Folglich weist das Flächenelement 3 vorzugsweise eine Dimension auf, so dass sich dessen Ausmasse bis hin zu den jeweiligen Schenkel 23 erstrecken. Je nach Dimension des Schenkels 23 und der Lage des Flächenelementes 3 ist das letztere mit seiner vorderen Oberfläche 30 bündig oder versetzt zum Schenkel 23 angeordnet.

Das Verbindungselement 4 erstreckt sich ebenfalls entlang einer Längsachse und umfasst in der vorliegenden Ausführungsform einen ersten Verbindungsabschnitt 40 und einen zweiten Verbindungsabschnitt 41. Der erste Verbindungsabschnitt 40 hat hier die Gestalt von zwei Schnappelementen 42, welche von einem Grundkörper 43 senkrecht abstehen, und mit dem Aufnahmeabschnitt 22 des Profilelementes eine Schnappverbindung eingehen. Der zweite Verbindungsabschnitt 40 wird durch ein textiles Verschlusselement 5, welches auf der den Schnappelementen 42 gegenüberliegenden Oberfläche des Grundkörpers 43 angeordnet ist, bereitgestellt. Das textile Verschlusselement 5 hat im wesentlichen die Gestalt eines textilen Bandes, welches auf den Grundkörper 43 aufgeklebt wird.

Das Flächenelement 3 umfasst in der in Figur 1 gezeigten Ausbildung ebenfalls ein textiles Verschlusselement 6, welches umlaufend, sowie beabstandet zum Rand 31 auf der hinteren Oberfläche 32 am Flächenelement 3 angeordnet ist. Das textile Verschlusselemente 6 am Flächenelement 3 kann mit dem textilen Verschlusselement 5 des Verbindungselementes 4 eine lösbare Verbindung eingehen. Vorzugsweise sind die textilen Bänder 5, 6 durch einen Klett-Verschluss oder einem Velcro-Band bereitgestellt.

Das Verbindungselement 4 kann, wie in der Figur 1 gezeigt, entlang einer ersten Bewegung 100 auf den Aufnahmeabschnitt 22 des Profilelementes 2 aufgeschnappt werden. Anschliessend folgt die Anordnung des Flächenelement 3, welches über die textilen Bänder 5, 6 mit dem Verbindungselement 4 verbunden werden, was durch den Pfeil 101 dargestellt wird.

In der Figur 1 wird das Flächenelement 3 als starres Flächenelement 3 dargestellt. Es ist aber auch denkbar, dieses Flächenelement als flexibles Flächenelement auszubilden, wobei dann die textilen Verschlusselemente 5, 6 eine Scherkraft durch die Spannung des flexiblen Flächenelementes 3 aufnehmen müssen. Dies ist aber ohne weiteres durch eine Anpassung der Breite der textilen Verschlusselemente 5, 6 möglich.

Bezüglich der Figur 1 sei angemerkt, dass jedes Flächenelement 3 beidseitig oder aber auch nur einseitig am Profilrahmen 1 anordbar ist. In der Figur 1 wird eine beidseitige Anordnung gezeigt, wobei hier beispielsweise auf das vor der Montage dargestellte Flächenelement 3 verzichtet werden könnte.

Zwischen dem Verbindungselement 4 und dem Aufnahmeabschnitt 22 ist ein weiteres optionales textiles Verschlusselement 9 gezeigt. Diese Verschlusselement 9 kommt dann zum Einsatz, wenn auf das Verbindungselement 4 verzichtet werden soll. Dann kann das Flächenelement 3 direkt auf dem Verschlusselement 9 angeordnet werden.

Die Figur 2 zeigt eine Schnittdarstellung eines Teiles eines Systems zur Bereitstellung einer flächigen Struktur, wie einer Wand oder einer Decke gemäss einer Ausführungsform. In dieser Ausführungsform wird im wesentlichen das Profilelement 2 der Figur 1 eingesetzt, wobei auch andere Profilelement einsetzbar sind. Gleiche Teile sind dabei mit gleichen Bezugszeichen versehen.

Die Ausführungsform nach der Figur 2 dient im wesentlichen zum Aufspannen eines Flächenelementes 3 mit flexibler Ausbildung, also beispielsweise einer Gewebestruktur oder Folienstruktur. Hierfür weist das Verbindungselement 4 einen vom Grundkörper 43 abstehender Steg 44 auf, welcher im wesentlichen in der Flucht des gegenüberliegenden des einen Schnappkörpers 42 angeordnet ist. Der Steg 44 und der entsprechende Schnappkörper 42 stellen dabei eine Oberfläche 45 bereit. Zusammen mit der Oberfläche 28 des abstehenden Schenkels 23 bilden Schnappkörper 42 und Steg 44 bzw. die Oberfläche 45 einen Zwischenraum 27.

Der Zwischenraum 27 dient der Aufnahme des Randbereiches 33 des Flächenelementes 3, wobei dieses im Zwischenraum 27 kraftschlüssig geklemmt ist, so dass das Flächenelement 3 über dem Profilrahmen 1 aufspannbar ist. Folglich hat der erste Verbindungsabschnitt 40 die gleiche Gestalt wie in der Ausbildung nach Figur 1 und der zweite Verbindungsabschnitt 41 wird durch den Steg 44 und den Zwischenraum 27 gebildet. Der Zwischenraum 27 erstreckt sich entlang des Profilelementes 2 und verläuft im wesentlichen über dessen gesamte Länge.

Vorteilhafterweise umfasst das Flächenelement 3 im Randbereich 33 ein Randverstärkungselement 34, wie ein umlaufendes Band oder Keder 34, welches dem Randbereich 33 eine gewisse Dicke und Stabilität gibt. Das Keder 34 ist dabei aus einem weichen und federnden Material gefertigt, welches nach der Kompression bestrebt ist, seine ursprünglich Gestalt wieder einzunehmen. Vorzugsweise ist dabei die Dicke D der Teile, welche in den Zwischenraum 27 einragen, im ursprünglichen Zustand grösser, als die lichte Weite des Zwischenraumes 27. Die Dicke D definiert sich hier durch die entsprechenden Abmessung des Keders 34 und des Flächenelementes. Diese Verhältnis hat den Effekt hat, dass insbesondere das Keder 34 bei der Montage komprimiert wird und dann im in den Zwischenraum 27 eingefügten Zustand im Bestreben die ursprüngliche Position einzunehmen im Zwischenraum 27 verklemmt wird. Alternativ kann die Dicke des Keders 34 auch gleich der lichten Weite des Zwischenraumes 27 gewählt werden. Das Randverstärkungselement 34 weist vorzugsweise eine Breite auf, so dass es sich über die gesamte Tiefes des Zwischenraums 27 erstreckt. Das Randverstärkungselement 34 kann dabei so angeordnet sein, dass es sich über den eigentlichen Rand 31 des Flächenelementes 3 erstreckt.

Das Keder oder Band 34 wird vorzugsweise über eine Klebeverbindung und/oder über eine Nähstelle mit dem Flächenelement 3 verbunden. Vorzugsweise hat das Keder 34 einen rechteckigen Querschnitt, wobei die Ecken abgerundet ausgebildet sein können, so dass ein leichteres Einführen in den Zwischenraum 27 ermöglicht wird. Das Keder ist vorzugsweise aus einem Kunststoffband hergestellt.

Bei der in Figur 2 gezeigten Ausführungsform wird in einem ersten Schritt das Verbindungselement 4 montiert, so dass der Zwischenraum 27 geschaffen wird. Anschliessend kann dann das Flächenelement 3 in den Zwischenraum geklemmt werden.

Über den Längenunterschied zwischen dem Steg 44 und dem abstehenden Schenkel 23 kann die relative Lage des Flächenelementes 3 zum abstehenden Schenkel 23 eingestellt wird. Dabei ist es möglich den Steg 44 etwas kürzer oder länger zu wählen, so dass das Flächenelement 3 mit der Oberfläche 30 nicht mit dem Schenkel 23 bündig ist, oder aber die gleiche Länge zu wählen, so dass die Bündigkeit hergestellt werden kann.

Alternativ kann auch auf dem Steg 44 verzichtet werden, wobei der Zwischenraum 27 dann durch das entsprechende Schnappelement 42 und den Schenkel 23 bereitgestellt wird.

Bezüglich der Verbindungselemente 4 kann hier zudem noch festgehalten werden, dass sich diese in allen Ausführungsformen vorzugsweise über die gleiche Länge erstreckt, wie das Profilelement 2, mit welchem das Verbindungselement 4 in Verbindung steht.

In der Figur 3 wird eine kombinierte Anwendung des Beispiels nach Figur 1 und der Ausführungsform gemäss Figur 2 am gleichen Profil gezeigt, wobei beispielhaft die Modularität gezeigt werden soll. Das auf der linken Seite angeordnete Flächenelement 3 weist demnach eine feste Struktur auf, während das auf der der rechten Seite angeordnete Flächenelement 3 eine flexible Struktur zeigt.

Das links angeordnete Flächenelement 3 wird hier über ein textiles Verschlusselement 5, welches direkt auf dem Profilelement 2 angeordnet ist, mit dem Profilrahmen verbunden. Der Einsatz eines Verbindungselementes 4 nach der ersten Ausführungsform wäre aber auch denkbar.

Das rechts angeordnete Flächenelement 3 wird hier über das Verbindungselement 4 gemäss der zweiten Ausführungsform mit dem Profilelement 2 bzw. dem Profilrahmen 1 verbunden.

In den Figuren 4 und 5 wird eine weitere Ausführungsform gezeigt, wobei sowohl feste als auch flexible Flächenelemente 3 einsetzbar sind. Gleiche Teile sind wiederum mit gleichen Bezugszeichen versehen.

Die Figur 4 zeigt im wesentlichen Ausführungsbeispiele mit flexiblen Flächenelementen 3. Der Profilrahmen 1 setzt sich hier aus Profilelementen 7 zusammen, welche im wesentlichen einen quadratischen oder rechteckigen Querschnitt aufweisen. Die Profilelemente 7 weisen hier im wesentlichen pro Oberfläche mindestens eine Nut 70 auf, in welche ein Verbindungselement 8 einsteckbar bzw. mit der Nut 70 verbindbar ist. Die Verbindungselemente sind mit den Bezugszeichen 8a bis 8e und entsprechend den jeweiligen Figuren 6a bis 6e.

Das Verbindungselement 8 erstreckt sich im wesentlich in die gleiche Richtung wie das Profilelement 7 und kann gemäss den Figuren 6a bis 6e im Querschnitt verschiedenartig ausgebildet sein.

Die Verbindungselemente 8, also 8a bis 8e, umfassen hier einen Grundkörper 80 mit einem ersten Verbindungsabschnitt 81, der zur Verbindung zum Profilelement 7 ausgebildet ist und einen zweiten Verbindungsabschnitt 82 zur Kontaktierung des Flächenelementes 3.

Der erste Verbindungsabschnitt 81 ist hier mit Schnappelementen 83 ausgebildet. Die Schnappelemente 83 sind dabei so ausgebildet, dass diese in die Nut 70 einschnappbar sind und so mit dem Profilelement 7 verbindbar sind.

Der zweite Verbindungsabschnitt 82 kann verschiedenartig ausgebildet sein, so dass das flexible Flächenelement 3 und/oder das starre Flächenelement 3 zum Verbindungsabschnitt 82 klemmbar ist bzw. befestigbar ist.

Weiter kann der Verbindungsabschnitt 82 eine winklig angeordnete Fläche 84 aufweisen, welche als Profilverkleidungsfläche dienen kann. In der Figur 4 kann dies besonders gut erkannt werden, wobei hier an der Ecke E des Profilrahmens 1 an den benachbarten und nach aussen gerichteten Flächen des Profilelementes 7 je ein Verbindungselement 8 angeordnet ist, deren Fläche 84 eine winklig zur den Flächenelementen 3 liegende Abschlussfläche bilden. Der Winkel zwischen Fläche 84 und Flächenelement 3 ist dabei vorzugsweise 45°.

Auch kann die Fläche 84 eines ersten Verbindungselementes mit derjenigen eines zweiten in Kontakt kommen, wenn das Verbindungselement in einer inneren Ecke eines Profilrahmens angeordnet ist.

In der Figur 4 kann ebenfalls gut erkannt werden, dass der zweite Verbindungsabschnitt 82 mit einem Zwischenraum 85 ausgestattet sein kann, wobei der Zwischenraum 85 im Wesentlichen die Funktion des Zwischenraumes 27 gemäss der vorhergehenden Ausführungsformen aufweist, nämlich die Klemmung vom flexiblen Flächenelement 3 mit dem Verstärkungselement 34. Bezüglich der Funktion weist der Zwischenraum 85 die gleichen Eigenschaften wie der Zwischenraum 27 auf.

Auch ist es möglich zwei parallel zueinander verlaufende Zwischenräume 85 an einem einzigen Verbindungselement 8d anzuordnen.

Mit Hilfe der Figuren 6a bis 6e und der Figuren 4 und 5 werden nun die Profilquerschnitte der Verbindungselemente 8 genauer erläutert. Dabei umfassen alle Verbindungselement 8a bis 8e einen identischen Grundkörper und einen identischen ersten Verbindungsabschnitt 81.

Die Figur 6a zeigt das Verbindungselement 8a, welches ebenfalls in der Figur 4 zu erkennen ist. Das Verbindungselement 8a erstreckt sich entlang einer Längsrichtung L als Profil und umfasst hier den Grundkörper 80, von welchem sich als erster Verbindungsabschnitt 81 zwei Schnappelemente 83 erstrecken. Gegenüberliegend des ersten Verbindungsabschnittes 81 umfasst das Verbindungselement 8a den zweiten Verbindungsabschnitt 82, welcher hier im wesentlichen einen Zwischenraum 85, sowie einen neben diesem Zwischenraum 85 angeordnete Kontaktfläche 86 umfasst. Der Zwischenraum 85 dient der Aufnahme des Flächenelementes 3 mit dem Randverstärkungselement 34. Auf der Kontaktfläche 86 kann ein textiles Verbindungselement 5 angeordnet sein, welches eine Verbindung mit einem textilen Verbindungselement 6 des Flächenelementes 3. Auf der bezüglich des Zwischenraums 85 gesehen von der Kontaktfläche 86 gegenüberliegenden Seite umfasst das Verbindungselement 8a weiterhin eine winklige Fläche 84, welche als Abdeckelement, wie oben beschrieben, dienen kann. Dieses Verbindungselement 8a ist besonders vorteilhaft, da sowohl ein flexibles Flächenelement, als auch ein starres Flächenelement mit dem Profilrahmen verbindbar sind, was die Schaffung einer ästhetischen Struktur erlaubt.

In der Figur 6b wird eine weitere Ausführungsform eines Verbindungselementes 8 gezeigt, nämlich das Verbindungselement 8b. Das Verbindungselement 8b ist im wesentlichen identisch zum Verbindungselement 8a ausgebildet, umfasst jedoch nicht den Zwischenraum 85, sondern nur die Kontaktfläche 86 zur Aufnahme des textilen Verschlusselementes 5, 6 und die winklige Fläche 84. Ein derartiges Verbindungselement 8b wird bei der Bereitstellung einer Verbindung zwischen einem starren Flächenelement 3 und dem Rahmenprofil 7, wie dies in der Figur 85 gezeigt ist.

In der Figur 6c wird eine weitere Ausführungsform eines Verbindungselementes 8 gezeigt, nämlich das Verbindungselement 8c. Das Verbindungselement 8c umfasst den gleichen ersten Verbindungsabschnitt 81, wie die beiden oben genannten Verbindungselemente 8a und 8b. Der zweite Verbindungsabschnitt 82 umfasst hier im wesentlichen zwei Kontaktflächen 86, welche durch einen sich in Längsrichtung L erstreckender Steg 87 getrennt sind. Auf den beiden parallel zueinander verlaufenden Kontaktflächen 86 kann wiederum das textile Band 5 angeordnet werden, welches dann mit dem textilen Band 6 des starren Flächenelementes 3 verbunden werden kann.

In der Figur 6d wird eine weitere Ausführungsform eines Verbindungselementes 8 gezeigt, nämlich das Verbindungselement 8d. Der zweite Verbindungsabschnitt 82 hat hier die Gestalt von zwei parallel zueinander angeordneten Zwischenräumen 85. Seitlich von den Zwischenräumen 85 umfasst der zweite Verbindungsabschnitt 82 zusätzlich zwei winklige Flächen 84.

In der Figur 6e wird eine weitere Ausführungsform eines Verbindungselementes 8 gezeigt, nämlich das Verbindungselement 8e. Das Verbindungselement 8e umfasst einen Zwischenraum 85 und zwei winklige Flächen 84, wobei der Winkel zum Grundkörper 80 bei der hier links angeordneten Fläche 84 flacher ist, als bei der rechts angeordneten Fläche 84.

Die Verbindungselemente 8a bis 8e werden vorzugsweise aus einem Kunststoff extrudiert und können vom Benutzer auf die gewünschte Länge zugeschnitten werden.

In der Figur 7 wird ein weiteres Beispiel eines Systems zur Bereitstellung einer flächigen Struktur gezeigt. Gleiche Teile sind wiederum mit gleichen Bezugszeichen versehen. Hierbei umfasst das Verbindungselement 8 ebenfalls einen Grundkörper 80 mit einem ersten Verbindungsabschnitt 81 und einem zweiten Verbindungsabschnitt 82. Am ersten Verbindungsabschnitt 81 sind zwei Schnappelemente 83 angeordnet, welche sich in eine Nut 70 des Profilelementes 7 erstrecken. Der zweite Verbindungsabschnitt umfasst im wesentlichen eine Fläche 84, von welcher ein Steg 87 senkrecht absteht. Der Steg 87 dient dabei als äussere Umrandung des Flächenelementes 3. Das Flächenelement 3 wird mit dem Verbindungselemente 8 über die textilen Verbindungselemente 5, 6 verbunden, welche auf der Oberfläche 30 bzw. auf der Fläche 84 angeordnet, insbesondere aufgeklebt sind.

Die Figuren 8a und 8b zeigt ein weiteres Beispiel eines Systems zur Bereitstellung einer flächigen Struktur. Gleiche Teile sind wiederum mit gleichen Bezugszeichen versehen. Zusätzlich zu den in den Figuren 1 bis 3 gezeigten Ausführungsformen weist diese Ausführungsform Befestigungselemente 110 auf, welche der Aufnahme von Befestigungsabschnitten 112 von Tablarträgern 111, welche mit Tablaren 113 in Verbindung bringbar sind, dienen.

In der Figur 8a wird das System in einer Schnittdarstellung gezeigt. Dabei kann gut erkannt werden, dass im Bereich des Steges 23 Ausstanzungen vorhanden sind, welche als Befestigungselemente 110 für den Tablarträger 111 dienen.

In der Figur 8b ist die Figur 8a von der Seite gezeigt, wobei die Gestalt der Ausstanzung 110 gut erkannt werden kann. Die Ausstanzung ist hier als länglicher Schlitz 110 ausgebildet, wobei immer zwei benachbarte Schlitze 110 zwei Befestigungselemente 110 eines Tablarträgers 111 aufnehmen können.

**BEZUGSZEICHENLISTE**

| | | | |
|---|---|---|---|
| 1 | Profilrahmen | 40 | erster Verbindungsabschnitt |
| 2 | Profilelement | 41 | zweiter Verbindungsabschnitt |
| 3 | Flächenelement | 42 | Schnappelemente |
| 4 | Verbindungselement | 43 | Grundkörper |
| 5 | textiles Verschlusselement | 44 | Steg |
| 6 | textiles Verschlusselement | 45 | Oberfläche |
| 7 | Profilelement | | |
| 8 | Verbindungselement | 70 | Nut |
| 9 | weiteres Verschlusselement | | |
| | | 80 | Grundkörper |
| 20 | Hauptkörper | 81 | erster Verbindungsabschnitt |
| 21 | Hohlraum | 82 | zweiter Verbindungsabschnitt |
| 22 | Aufnahmeabschnitt | 83 | Schnappelemente |
| 23 | abstehender Schenkel | 84 | Fläche |
| 24 | Schenkelabschnitt | 85 | Zwischenraum |
| 25 | Hauptabschnitt | 86 | Kontaktflächen |
| 26 | Hinterschneidung | 87 | Steg |
| 27 | Zwischenraum | | |
| 28 | Oberfläche | 100 | erste Bewegung |
| | | 101 | zweite Bewegung |
| 30 | vordere Oberfläche | 110 | Befestigungselemente |
| 31 | Rand | 111 | Tablarträger |
| 32 | hintere Oberfläche | 112 | Einhakabschnitte |
| 33 | | 113 | Tabler |
| 34 | Randverstärkungselement | D | Dicke |

## Patentansprüche

1. System zur Bereitstellung einer flächigen Struktur, wie einer Wand oder einer Decke, umfassend einen aus mehreren Profilelementen (2, 7) zusammengefügten Profilrahmen (1) und ein sich mindestens teilweise über diesen Profilrahmen (1) erstreckendes flexibel ausgebildetes ebenes Flächenelement (3), wobei das Flächenelement (3) lösbar über einen Formschluss und/oder einen Kraftschluss mit einem Verbindungselement (4, 8) in Verbindung steht, und wobei das Verbindungselement (4, 8) über einen Formschluss und/oder einen Kraftschluss mit dem Profilrahmen (1) lösbar in Verbindung steht, so dass das Flächenelement (3) über das Verbindungselement (4, 8) indirekt mit dem Profilrahmen (1) in Verbindung steht, und wobei das Verbindungselement (4, 8) separat vom Profilrahmen (1) und dem Flächenelement (3) ausgebildet ist, **dadurch gekennzeichnet,**
**dass** das Flächenelement (3) eine flexible Struktur mit einem Randbereich (33) aufweist, und dass das Verbindungselement (4, 8) einen Zwischenraum (27, 85) bereitstellt, welcher den Randbereich (33) der flexiblen Struktur im wesentlichen kraftschlüssig aufnimmt, so dass die flexible Struktur über dem Profilrahmen (1) aufspannbar ist.

2. System nach Anspruch 1, **dadurch gekennzeichnet, dass** das Verbindungselement (4, 8) über eine Schnappverbindung mit dem Profilrahmen (1) in Verbindung steht, wobei das Verbindungselement (4, 8) Schnappelemente (42, 83) umfasst, welche sich von der dem Profilrahmen (1) zugewandten Seite vom Verbindungselement (4, 8) erstrecken.

3. System nach Anspruch 2, **dadurch gekennzeichnet, dass** die Schnappelemente (42, 83) einen vom Profilelement (2) abstehender Aufnahmeabschnitt (22) umgreifen oder in eine am Profilelement (2) angeordnete Nut (70) eingreifen.

4. System einem Ansprüche 1 bis 3, **dadurch gekennzeichnet, dass** sich das Verbindungselement (4) im wesentlichen über die gleiche Länge erstreckt, wie das Profilelement (2), mit welchem das Verbindungselement (4) in Verbindung steht.

5. System nach einem der vorhergehenden Ansprüchen, **dadurch gekennzeichnet, dass** das Flächenelement randseitig vollständig oder abschnittsweise umlaufend mit einem Randverstärkungselement (34) umgeben ist, wobei das Randverstärkungselement (34) in den Zwischenraum (27, 84) einführbar und dort kraftschlüssig verklemmbar ist.

6. System nach Anspruch 5, **dadurch gekennzeichnet, dass** die Dicke (D) des Flächenelementes (3) und des Randverstärkungselementes (34) grösser oder gleich gross ist als die lichte Weite des Zwischenraums (27, 85).

7. System nach einem der vorhergehenden Ansprüche, **dadurch gekennzeichnet, dass** der Zwischenraum (27) durch das Profilelement (2) und durch das Verbindungselement (4) bereitgestellt wird.

8. System nach Anspruch 7, **dadurch gekennzeichnet, dass** der Zwischenraum durch die Oberfläche (28) eines sich im wesentlichen senkrecht zur Oberfläche (30) des Flächenelementes (3) vom Profilelement (2) erstreckenden Schenkels (23) und durch die dem Schenkel (23) zugewandte Oberfläche (42, 45) des Verbindungselementes (4) bereitgestellt wird.

9. System nach Anspruch 7 oder 8, **dadurch gekennzeichnet, dass** sich von der dem Flächenelement (3) zugewandten Seite ein Steg (44) vom Verbindungselement (4) erstreckt, so dass die entsprechende Oberfläche vergrössert wird.

10. System nach einem der Ansprüche 1 bis 6, **dadurch gekennzeichnet, dass** der Zwischenraum (85) Teil des Verbindungselementes (8) ist.

11. System nach Anspruch 10, **dadurch gekennzeichnet, dass** das Verbindungselement (8) eine sich in Richtung der Längsachse des Verbindungselementes (8) erstreckende Fläche (84) aufweist, welche als Verkleidungsfläche dienen kann.

12. System nach Anspruch 10 oder 11, **dadurch gekennzeichnet, dass** das Verbindungselement (8) mindestens eine Kontaktfläche (86) umfasst, welche im wesentlichen parallel zur Oberfläche (30) des Flächenelementes (3) verläuft und der Aufnahme eines textilen Verbindungselementes (5) dient, so dass ein mit einem entsprechenden textilen Verbindungselement (6) ausgerüstetes Flächenelement (3) mit Verbindungselement (8) verbindbar ist.

## Claims

1. A system for providing a planar structure, such as a wall or a ceiling, comprising a profiled frame (1) assembled from a plurality of profiled elements (2, 7) and a flexible or rigid flat planar element (3) extending at least partially over this profiled frame (1), wherein
the planar element (3) is connected detachably to a connecting element (4, 8) in a form-fit and/or force-fit closure, and wherein the connecting element (4, 8) is detachably connected to the profiled frame (1) by means of a form-fit and/or force-fit closure, so that the planar element (3) is indirectly connected to the profiled frame (1) by means of the connecting element (4, 8), and wherein the connecting element (4, 8) is separate from the profiled frame (1) and the planar element (3), **characterised in that**
the planer element (3) has a flexible structure with an edge region (33), and **in that** the connecting element (4, 8) provides an intermediate space (27, 85) which accommodates the edge region (33) of the flexible structure in an essentially force-fit manner, so that the flexible structure can be clamped over the profiled frame (1).

2. The system according to claim 1, **characterised in that** the connecting element (4, 8) is connected to the profiled frame (1) by means of a snap-in connection, wherein the connecting element (4, 8) comprises snap-in elements (42, 83) which extend from the connecting element (4, 8) from the side facing the profiled frame (1).

3. The system according to claim 2, **characterised in that** the snap-in elements (42, 83) engage around a locating section (22) projecting from the profiled element (2) or engage in a groove (70) disposed in the profiled element (2).

4. The system according to any one of claims 1 to 3, **characterised in that** the connecting element (4) essentially extends over the same length as the profiled element (2) to which the connecting element (4) is connected.

5. The system according to any one of the previous claims, **characterised in that** the planar element is surrounded at the edge completely or in sections around the periphery with an edge reinforcement element (34), wherein the edge reinforcement element (34) can be introduced into the intermediate space (27, 84) and can be clamped there in a force-fit manner.

6. The system according to claim 5, **characterised in that** the thickness (D) of the planar element (3) and of the edge reinforcement element (34) is greater than or equal to the inside width of the intermediate space (27, 85).

7. The system according to any one of the previous claims, **characterised in that** the intermediate space (27) is provided by the profiled element (2) and by the connecting element (4).

8. The system according to claim 7, **characterised in that** the intermediate space is provided by the surface (28) of a leg (23) extending from the profiled element (2) essentially perpendicular to the surface (30) of the planar element (3) and by the surface (42, 45) of the connecting element (4) facing the leg (23).

9. The system according to claim 7 or 8, **characterised in that** a web (44) extends from the connecting element (4) from the side facing the planar element (3), so that the corresponding surface is enlarged.

10. The system according to any one of claims 1 to 6, **characterised in that** the intermediate space (85) is part of the connecting element (8).

11. The system according to claim 13, **characterised in that** the connecting element (8) comprises a face (84) extending in the direction of the longitudinal axis of the connecting element (8), which can serve as a fairing face.

12. The system according to claim 10 or 11, **characterised in that** the connecting element (8) comprises at least one contact face (86), which essentially runs parallel to the surface (30) of the planar element (3) and serves to accommodate a textile connecting element (5), so that a planar element (3) provided with a corresponding textile connecting element (6) can be connected to the connecting element (8) .

## Revendications

1. Un système pour fournir une structure plane, de sorte qu'un mur ou un plafond, comprenant un cadre profilé (1) assemblé par une pluralité d'éléments profilés (2, 7) et un élément plan et plate souple ou rigide (3), s'étendant au moins partiellement au-dessus de ce cadre profilé (1), où
l'élément plan (3) est relié de manière amovible à un élément de liaison (4, 8) par une complémentarité de forme et/ou de force, et où l'élément de liaison (4, 8) est relié de manière amovible au cadre profilé (1) par moyens d'une complémentarité de forme et/ou de force, de sorte que l'élément plan (3) est indirectement relié au cadre profilé (1) par moyen de l'élément de liaison (4, 8), et où l'élément de liaison (4, 8) est séparé du cadre profilé (1) et l'élément plan (3), **caractérisé en ce que**
l'élément plan (3) a une structure souple avec une région de bord (33), et **en ce que** l'élément de liaison (4, 8) fournit un espace intermédiaire (27, 85) recevant la zone de bord (33) de la structure flexible d'une manière essentiellement de complémentarité de forme, de sorte que la structure flexible peut être serré sur le cadre profilé (1).

2. Le système selon la revendication 1, **caractérisé en ce que** l'élément de liaison (4, 8) est relié au cadre profilé (1) au moyen d'une liaison à encliquetage, où l'élément de liaison (4, 8) comprend des éléments d'enclenchement (42, 83) qui s'étend à partir de l'élément de liaison (4, 8) à partir du côté tourné vers le cadre profilé (1).

3. Le système selon la revendication 2, **caractérisé en ce que** les éléments d'enclenchement (42, 83) s'engage autour d'une section de positionnement (22) faisant saillie de l'élément profilé (2) ou s'engage dans une rainure (70) disposé dans l'élément profilé (2) .

4. Le système selon l'une quelconque des revendications 1 à 3, **caractérisé en ce que** l'élément de liaison (4) s'étend sensiblement sur la même longueur que l'élément profilé (2) auquel l'élément de liaison (4) est relié.

5. Le système selon l'une quelconque des revendications précédentes, **caractérisé en ce que** l'élément planaire est entouré complètement ou en sections autour de la périphérie avec un élément de bord de renforcement (34), où l'élément de bord de renforcement (34) peut être introduit dans l'espace intermédiaire (27, 84) et peut être serré à la manière d'une complémentarité de force.

6. Le système selon la revendication 5, **caractérisé en ce que** l'épaisseur (D) de l'élément plan (3) et l'élément de bord de renforcement (34) est supérieure à ou égale à la largeur intérieure de l'espace intermédiaire (27, 85).

7. Le système selon l'une quelconque des revendications précédentes, **caractérisé en ce que** l'espace intermédiaire (27) est fourni par l'élément profilé (2) et par l'élément de liaison (4).

8. Le système selon la revendication 7, **caractérisé en ce que** l'espace intermédiaire est fourni par la surface (28) d'une branche (23) partant de l'élément profilé (2) essentiellement perpendiculaire à la surface (30) de l'élément plan (3) et par la surface (42, 45) de l'élément de liaison (4) tournée vers la branche (23).

9. Le système selon la revendication 7 ou 8, **caractérisé en ce que** une bande (44) se prolonge à partir de l'élément de liaison (4) à partir du côté tourné vers l'élément plan (3), de sorte que la surface correspondante est agrandie.

10. Le système selon l'une quelconque des revendications 1 à 6, **caractérisé en ce que** l'espace intermédiaire (85) fait partie de l'élément de liaison (8) .

11. Le système selon la revendication 13, **caractérisé en ce que** l'élément de liaison (8) comprend une face (84) se prolongeant dans la direction de l'axe longitudinal de l'élément de liaison (8), qui peut servir comme un visage carénage.

12. Le système selon la revendication 10 ou 11, **caractérisé en ce que** l'élément de liaison (8) comprend au moins une face de contact (86), qui court sensiblement parallèlement à la surface (30) de l'élément plan (3) et sert à recevoir un élément de liaison de textile (5), de sorte qu'un élément plan (3) muni d'un élément de liaison textile (6) correspondant peut être connecté à l'élément de liaison (8).
